# EUROPÄISCHE PATENTSCHRIFT

(11) **EP 1 748 023 B1**
(45) Veröffentlichungstag und Bekanntmachung des Hinweises auf die Patenterteilung: **29.09.2010**
(21) Anmeldenummer: 06013304.8
(22) Anmeldetag: 28.06.2006
(51) Int. Cl.: B66F 9/12

(54) **Lastaufnahmemittel**
Load pick-up means
Moyen de prise de charge

(30) Priorität: 27.07.2005 DE 102005035790
(43) Veröffentlichungstag der Anmeldung: 31.01.2007
(73) Patentinhaber: Vetter Umformtechnik GmbH, 57299 Burbach (DE)
(72) Erfinder: Vetter, Arnold, 57234 Wilnsdorf (DE); Pfau, Henrik, 57076 Siegen (DE)
(74) Vertreter: Grosse, Wolf-Dietrich Rüdiger

(56) Entgegenhaltungen:
- DE-U1- 9 406 376
- DE-U1- 9 411 019
- GABEL-SCHMIDT SCHMIEDETECHNIK GMBH & CO KG: "Klapp-Gabelzinke - Gelenk aussen"[Online] 9. Februar 2005 (2005-02-09), XP002405320 Gefunden im Internet: URL:http://www.gabel-schmidt.de/klapp-auss en.htm> [gefunden am 2006-11-01]

## Beschreibung

Die Erfindung betrifft ein Lastaufnahmemittel für Förderzeuge, welches mindestens eine Zinke aufweist, die einen Gabelrücken und ein Gabelblatt besitzt, das über ein Gelenk mit dem Gabelrücken verbunden ist und aus einer im Wesentlichen um 90° gegen den Gabelrücken verschwenkten Arbeitsstellung in eine im Wesentlichen parallel zum Gabelrücken liegende Ruhestellung schwenkbar ist, wobei das Schwenklager im unteren Bereich des Gabelrückens angeordnet ist und von, mit dem Gabelblatt verbundenen Wangen gebildet wird, welche die Flanken des Gabelrückens zwischen sich einschließen, und wobei die Wangen und der Gabelrücken von einer Schwenkwelle durchdrungen sind und dass in der Ruhestellung eine Arretierung zwischen Gabelrücken und Gabelblatt vorgesehen ist.

Ein Lastaufnahmemittel gemäß dem Oberbegriff des Anspruchs 1 ist als "Klapp-Gabelzinke-Gelenk außen" bei der Gabel Schmidt schmiedetechnik GmbH & Co. KG zu kaufen.

Derartige Lastaufnahmemittel sind als Klappzinken bekannt geworden. Sie lassen sich im Gabelknick nach oben klappen und in der oberen Position arretieren. Das ist z. B. erforderlich, wenn die maximale Gerätelänge des Förderzeuges zusammen mit der Gabel begrenzt ist, z. B. durch das Befahren von Aufzügen etc. In der Arbeitsstellung befindet sich das Gabelblatt durch sein Eigengewicht in einer im Wesentlichen um 90° gegen den Gabelrücken verschwenkten Stellung.

Soll eine derartige Klappgabelzinke durch ein anderes Lastaufnahmemittel ersetzt werden, so wird die Klappgabelzinke am Boden abgestellt und vom Fahrzeug gelöst. Dabei besteht die Gefahr, dass die Klappgabelzinke im Gelenk eingeknickt und umfällt, d. h. der Gabelrücken fällt unkontrolliert auf das Gabelblatt. Wird nicht nur die Klappgabelzinke sondern mit dieser der Geräteträger, an dem z. B. zwei Klappgabelzinken als eine Gabel befestigt sind, gewechselt, so können mehrere hundert Kilo einknicken und umfallen. Befinden sich dabei Personen im Bereich des umknickenden Gabelrückens bzw. des umknickenden Gabelrückens mit Gabelträger, so kann es zu tödlichen Verletzungen kommen. Hinzu kommt, dass bei einem späteren Wiederanbringen der Klappgabelzinke ans Förderzeug diese zunächst aufwändig aufgerichtet werden müsste, um mit dem Förderzeug verbunden werden zu können. Eine Person alleine kann damit eine derartige Klappgabelzinke nicht bedienen.

Der Erfindung liegt die Aufgabe zugrunde, Gefahren beim Klappgabelzinkenwechsel auszuschließen und einen Klappgabelzinkenwechsel erheblich zu vereinfachen, so dass ein entsprechender Wechsel vom Fahrzeugführer alleine durchgeführt werden kann.

Zur Lösung dieser Aufgabe wird vorgeschlagen, dass in der Arbeitsstellung zwischen Gabelzinke und Gabelblatt eine Arretierung vorgesehen ist. Diese Arretierung bewirkt, dass beim Abstellen der Gabelzinke ein Zusammenklappen nicht mehr möglich ist. Die Gabelzinke bleibt mit aufrecht stehendem Gabelrücken stehen. Der Fahrzeugführer kann eine derartige Gabelzinke auch ohne weitere Hilfe wieder mit seinem Fahrzeug verbinden. Hinzu kommt, dass bei Leerfahrten und nicht eingeklapptem Gabelblatt ein ungewolltes, lautstarkes teilweises Einklappen des Gabelblatts unterbleibt.

Von Vorteil ist, wenn es sich bei der Arretierung um eine mindestens zweistufige Arretierung handelt, die im unteren Bereich des Gabelrückens vorgesehen ist und wobei eine Stufe das Gabelblatt in der Arbeitsstellung und die zweite Stufe das Gabelblatt in der Ruhestellung arretiert. Durch diese zweistufige Arretierung kann die eine Arretierung gelöst, das Gabelblatt geschwenkt und an gleicher Stelle die zweite Arretierungsstufe aktiviert werden. Ein Arbeiten an unterschiedlichen Positionen des Gabelrückens ist dadurch vermieden.

Es hat sich bewährt, dass für die Arretierung ein Steckbolzen vorgesehen ist, der durch unterschiedliche in den Wangen angeordnete Bohrungspaare und durch eine diesen Bohrungspaaren zugeordnete exzentrisch zum Schwenkpunkt angeordnete, den Gabelrücken durchdringende Bohrung steckbar ist. Ein Bohrungspaar in den Wangen ist damit für die Arretierung in Arbeitsstellung und ein zweites Bohrungspaar in den Wangen ist für die Arretierung in der Ruhestellung vorgesehen. Im Gabelrücken wird vorzugsweise die gleiche Bohrung verwendet, so dass diese immer durch den Steckbolzen ausgefüllt ist. Ein Verschmutzen der Bohrung im Gabelrücken ist damit nicht möglich.

Es besteht aber auch die Möglichkeit, als Arretierung eine mehrstufige Klinke vorzusehen, die z. B. federvorgespannt das Gabelblatt in der Arbeitsstellung bzw. der Ruhestellung arretiert. Für ein Verschwenken des Gabelblatts muss lediglich die Klinke gelöst werden. In der anderen Stellung des Gabelblattes rastet die Klinke durch Federkraft wieder ein.

Es besteht aber auch die Möglichkeit, dass als Arretierung ein Riegel vorgesehen ist, und dass dieser Riegel z. B. im Bereich der Schwenkwelle eingesetzt ist. Weitere Möglichkeiten der Arretierung des Gabelblatts gegenüber dem Gabelrücken, wie z. B. durch feststellbare Bremsbacken, ineinander greifende Verzahnungen und dergleichen, sind ebenfalls möglich.

Es lässt sich aber auch denken, dass es sich bei den Arretierungen um zwei Arretierungen handelt, wobei die Arretierung für die Ruhestellung, wie bekannt, im oberen Bereich des Gabelrückens vorgesehen ist und die Arretierung für die Arbeitsstellung im unteren Bereich des Gabelrückens angeordnet ist. Auch hier kann die Arretierung für die Arbeitsstellung als Steckbolzen oder Klinke oder Riegelvorrichtung oder dergleichen eingesetzt werden.

Die Erfindung wird anhand einer Zeichnung näher erläutert: Dabei zeigen:
- Figur 1: eine erfindungsgemäße Klappgabelzinke mit zweistufiger Arretierung in Arbeitsstellung,
- Figur 2: eine Klappgabelzinke nach Figur 1 in Ruhestellung,
- Figur 3: eine erfindungsgemäße Klappgabelzinke mit zwei Arretierungen in der Arbeitsstellung,
- Figur 4: eine Klappgabelzinke nach Figur 3 in Ruhestellung und
- Figur 5: den Gabelknick nach Figuren 3 und 4 im Ausschnitt.

Figur 1 zeigt ein Lastaufnahmemittel 1, bestehend aus einem Gabelrücken 2 und einem Gabelblatt 3. Am Gabelblatt 3 sind zwei Wagen 4, 5 befestigt, welche den Gabelrücken 2 zwischen sich aufnehmen. Die Wangen 4, 5 und der Gabelrücken 2 sind durch eine Schwenkwelle 6 durchgriffen. Exzentrisch zur Schwenkwelle 6 durchgreift ein Steckbolzen 7 ein Bohrungspaar 8 in den Wangen 4 und 5. Damit ist ein Verschwenken des Gabelblatts 3 gegenüber dem Gabelrücken 2 nicht mehr möglich. In den Wangen 4, 5 ist ein weiteres Bohrungspaar 9 vorgesehen, welches für eine Arretierung des Gabelblatts 3 bezüglich des Gabelrückens 2 in der Ruhestellung vorgesehen ist.

Figur 2 zeigt nunmehr, dass das Gabelblatt 3 in eine annähernd parallele Stellung zum Gabelrücken 2 gebracht worden ist. In dieser Ruhestellung ist der Steckbolzen 7 durch das Bohrungspaar 9 sowie den Gabelrücken 2 gesteckt. Auch in dieser Stellung ist ein Verschwenken des Gabelblatts 3 gegenüber dem Gabelrücken 2 verhindert. In dieser Stellung kann das nicht dargestellte Fahrzeug mit der Gabel z. B. in einen Aufzug einfahren.

Figur 3 zeigt mit dem Gabelblatt 2 verbundene Wangen 10, 11, wobei durch die Schwenkwelle 6 eine klappbare Verbindung zwischen Gabelrücken 2 und Gabelblatt 3 herstellt ist. Die Wangen 10, 11 weisen lediglich ein Bohrungspaar 12 auf, in welches der Steckbolzen 7 eingeführt ist, so dass das Gabelblatt 3 gegen den Gabelrücken 2 arretiert ist.

Die Figur 3 zeigt weiterhin Seitenwangen 13, 14, die für eine Arretierung des Gabelblatts 3 in annähernd paralleler Stellung zum Gabelrücken 2 dienen.

Figur 4 zeigt nunmehr die Arretierung in annähernd paralleler Richtung. Das Gabelblatt 3 ist an den Gabelrücken 2 angelehnt und befindet sich zwischen den Seitenwangen 13, 14. Der Steckbolzen 7 ist durch Bohrungen 15, 16 der Seitenwangen 13, 14 gesteckt. Damit ist das Gabelblatt 3 gegen ein Umklappen gesichert. In diesem Zustand könnte das nicht dargestellte, mit der Gabel versehene Fahrzeug z.B. in einen Aufzug einfahren.

Figur 5 zeigt den Ausschnitt des Lastaufnahmemittels 1 im Bereich des Gabelknicks. Die Wangen 11 und 10 weisen das Bohrungspaar 12 auf. Der Steckbolzen 7 befindet sich in der Flucht zum Bohrungspaar 12 und der im Gabelrücken 2 befindlichen Bohrung. Nach Einschieben des Steckbolzens 7 in das Bohrungspaar 12 und den Gabelrücken 2 wird der Steckbolzen 7 durch einen Sicherungssplint 17 in axialer Richtung gehalten.

### Bezugszeichenliste:

- 1: Lastaufnahmemittel
- 2: Gabelrücken
- 3: Gabelblatt
- 4: Wange
- 5: Wange
- 6: Schwenkwelle
- 7: Steckbolzen
- 8: Bohrungspaar
- 9: Bohrungspaar
- 10: Wange
- 11: Wange
- 12: Bohrungspaar
- 13: Seitenwange
- 14: Seitenwange
- 15: Bohrung
- 16: Bohrung
- 17: Sicherungssplint

## Patentansprüche

1. Lastaufnahmemittel (1) für Fahrzeuge, welches mindestens eine Zinke aufweist, die einen Gabelrücken (2) und ein Gabelblatt (3) besitzt, das über ein Gelenk mit dem Gabelrücken (2) verbunden ist und aus einem im Wesentlichem um 90° gegenüber dem Gabelrücken (2) verschwenkten Arbeitsstellung in eine im Wesentlichen parallel zum Gabelrücken (2) liegende Ruhestellung schwenkbar ist, wobei das Schwenklager im unteren Bereich des Gabelrückens (2) angeordnet ist und von mit dem Gabelblatt (3) verbundenen Wangen (4, 5; 10, 11) gebildet wird, welche die Flanken des Gabelrückens (2) zwischen sich einschließen, und wobei die Wangen (4, 5; 10, 11) und der Gabelrücken (2) von einer Schwenkwelle (6) durchgriffen sind,
**dadurch gekennzeichnet,**
**dass** in der Arbeitsstellung zwischen Gabelrücken (2) und Gabelblatt (3) eine Arretierung vorgesehen ist.

2. Lastaufnahmemittel nach Anspruch 1,
**dadurch gekennzeichnet,**
**dass** es sich bei der Arretierung um eine mindestens zweistufige Arretierung handelt, die im unteren Bereich des Gabelrückens (2) vorgesehen ist, wobei in der einen Stufe das Gabelblatt (3) in Arbeitsstellung und in der zweiten Stufe das Gabelblatt (3) in der Ruhestellung arretiert ist.

3. Lastaufnahmemittel nach Anspruch 1 oder 2,
**dadurch gekennzeichnet,**
**dass** für die Arretierung ein Steckbolzen (7) vorgesehen ist, der durch unterschiedliche, in den Wangen (4, 5) angeordnete Bohrungspaare (8; 9) und durch eine diesen Bohrungspaaren (8, 9) zugeordnete exzentrisch zum Schwenkpunkt angeordnet, den Gabelrücken (2) durchdringende Bohrung steckbar ist.

4. Lastaufnahmemittel nach Anspruch 1 oder 2,
**dadurch gekennzeichnet,**
**dass** als Arretierung eine mehrstufige Klinke vorgesehen ist.

5. Lastaufnahmemittel nach Anspruch 1 oder 2,
**dadurch gekennzeichnet,**
**dass** als Arretierung ein Riegel vorgesehen ist.

6. Lastaufnahmemittel nach Anspruch 5,
**dadurch gekennzeichnet,**
**dass** der Riegel in den Bereich der Schwenkwelle integriert ist.

7. Lastaufnahmemittel nach Anspruch 1,
**dadurch gekennzeichnet,**
**dass** es sich bei den Arretierungen um zwei Arretierungen handelt, wobei die Arretierung für die Ruhestellung im oberen Bereich des Gabelrückens (2) vorgesehen ist und dass die Arretierung für die Arbeitsstellung im unteren Bereich des Gabelrückens (2) vorgesehen ist.

8. Lastaufnahmemittel nach Anspruch 7,
**dadurch gekennzeichnet,**
**dass** die Arretierung für die Arbeitsstellung als Steckbolzen oder als Klinke oder als Riegel vorgesehen ist.

## Claims

1. Load-receiving means (1) for vehicles, which has at least one prong, which has a fork face (2) and a fork blade (3), which is connected by means of an articulation to the fork face (2) and can be pivoted out of a working position which is essentially pivoted by 90° with respect to the fork face (2) into a rest position which lies essentially parallel to the fork face (2), wherein the pivot bearing is arranged in the lower region of the fork face (2) and is formed by side parts (4, 5; 10, 11) which are connected to the fork blade (3) and enclose the flanks of the fork face (2) between them, and wherein the side parts (4, 5; 10, 11) and the fork face (2) are penetrated by a pivot shaft (6),
**characterised in that**
in the working position a lock is provided between the fork face (2) and the fork blade (3).

2. Load receiving means according to Claim 1,
**characterised in that**
the lock is a lock with at least two stages which is provided in the lower region of the fork face (2), wherein the fork blade (3) is locked in the working position in one stage and the fork blade (3) is locked in the rest position in the second stage.

3. Load receiving means according to Claim 1 or 2,
**characterised in that**
a pin (7) is provided for the lock, which can be inserted through different pairs of bores (8; 9) which are arranged in the side parts (4, 5) and through a bore which is associated with these pairs of bores (8, 9), is arranged eccentrically with respect to the pivot point and penetrates the fork face (2).

4. Load receiving means according to Claim 1 or 2,
**characterised in that**
a multi-stage catch is provided as the lock.

5. Load receiving means according to Claim 1 or 2,
**characterised in that**
a bolt is provided as the lock.

6. Load receiving means according to Claim 5,
**characterised in that**
the bolt is integrated in the region of the pivot shaft.

7. Load receiving means according to Claim 1,
**characterised in that**
the locks are two locks, wherein the lock for the rest position is provided in the upper region of the fork face (2) and the lock for the working position is provided in the lower region of the fork face (2).

8. Load receiving means according to Claim 7,
**characterised in that**
the lock for the working position is provided as a pin or as a catch or as a bolt.

## Revendications

1. Moyen de réception de charge (1) pour des véhicules, qui présente au moins une pointe, laquelle possède un dos de fourche (2) et une lame de fourche (3), laquelle est reliée par une articulation au dos de fourche (2) et peut basculer à partir d'une position de travail basculée sensiblement de 90° par rapport au dos de fourche (2) dans une position de repos située sensiblement parallèlement au dos de fourche (2), le palier pivotant étant disposé dans la zone inférieure du dos de fourche (2) et étant formé par des joues (4, 5; 10, 11) reliées à la lame de fourche (3), lesquelles joues renferment les flancs du dos de fourche (2) et les joues (4, 5; 10, 11) et le dos de fourche (2) étant traversés par un arbre pivotant (6),
**caractérisé en ce que**
un dispositif d'arrêt est prévu dans la position de travail entre le dos de fourche (2) et la lame de fourche (3).

2. Moyen de réception de charge selon la revendication 1,
**caractérisé en ce que**,
en ce qui concerne le dispositif d'arrêt, il s'agit d'un dispositif d'arrêt au moins à deux niveaux, qui est prévu dans la zone inférieure du dos de fourche (2), la lame de fourche (3) étant bloquée en position de travail au premier niveau et en position de repos au second niveau.

3. Moyen de réception de charge selon la revendication 1 ou 2,
**caractérisé en ce**
**qu'**il est prévu pour le dispositif d'arrêt un boulon enfichable (7) qui peut être enfiché à travers différentes paires de perçages (8; 9) disposées dans les joues (4, 5) et par un perçage attribué à ces paires de perçages (8, 9), disposé de façon excentrée par rapport au point de basculement et traversant le dos de fourche (2).

4. Moyen de réception de charge selon la revendication 1 ou 2,
**caractérisé en ce**
**qu'**il est prévu un cliquet à plusieurs niveaux comme dispositif d'arrêt.

5. Moyen de réception de charge selon la revendication 1 ou 2,
**caractérisé en ce que**
un verrou est prévu comme dispositif d'arrêt.

6. Moyen de réception de charge selon la revendication 5,
**caractérisé en ce que**
le verrou est intégré dans la zone de l'arbre basculant.

7. Moyen de réception de charge selon la revendication 1,
**caractérisé en ce que**,
en ce qui concerne les dispositifs d'arrêt, il s'agit de deux dispositifs d'arrêt, le dispositif d'arrêt pour la position de repos étant prévu dans la zone supérieure du dos de fourche (2) et **en ce que** le dispositif d'arrêt pour la position de travail est prévu dans la zone inférieure du dos de fourche (2).

8. Moyen de réception de charge selon la revendication 7,
**caractérisé en ce que**
le dispositif d'arrêt pour la position de travail est prévu sous forme de boulon enfichable ou sous forme de cliquet ou sous forme de verrou.
